# EUROPÄISCHE PATENTSCHRIFT

(11) **EP 0 519 965 B1**
(45) Veröffentlichungstag und Bekanntmachung des Hinweises auf die Patenterteilung: **23.11.1994**
(21) Anmeldenummer: 91905779.4
(22) Anmeldetag: 12.03.1991
(51) Int. Cl.: B05B 11/00, B05B 1/34

(54) **AUSTRAGKOPF FÜR MEDIEN-AUSTRAGVORRICHTUNGEN**
APPLICATOR HEAD FOR MEDIUM APPLICATORS
TETE D'APPLICATION POUR APPLICATEURS DE MILIEUX

(30) Priorität: 14.03.1990 DE 4008070
(43) Veröffentlichungstag der Anmeldung: 30.12.1992
(73) Patentinhaber: Ing. Erich Pfeiffer GmbH & Co. KG, 78315 Radolfzell (DE)
(72) Erfinder: GRAF, Lothar, D-7703 Rielasingen/Worblingen (DE); PFEIFFER, Peter, D-7766 Gaienhofen (DE); BUHR, Ernst, D-7760 Radolfzell 13 (DE)
(74) Vertreter: Patentanwälte Ruff, Beier, Schöndorf und Mütschele
(86) Internationale Anmeldenummer: EP9100455
(87) Internationale Veröffentlichungsnummer: WO9113688

(56) Entgegenhaltungen:
- EP-A- 131 501
- FR-A- 2 178 658
- FR-A- 2 588 490
- FR-A- 2 645 835
- US-A- 4 071 196

## Beschreibung

Die Erfindung betrifft einen Austragkopf, wie er z.B. als Betätigungshandhabe und/oder Austragstutzen an handbetätigbaren Austragvorrichtungen für fließfähige Medien, wie flüssige, pastöse oder ähnliche Medien verwendet wird.

Der Austragkopf kann als in sich geschlossene Baugruppe nachträglich an der fertiggestellten, einen Ventilstößel oder einen Pumpkolbenschaft aufweisenden Austragvorrichtung z.B. lediglich mit einer Steckverbindung dadurch befestigt werden, daß ein Schaftende eines Schaftes des Austragkopfes auf den Ventilstößel bzw. den Pumpkolbenschaft aufgesteckt wird.

Aus der FR-A-2 178 658 ist ein Austragkopf bekannt geworden, an dessen Grundkörper ein langer Schaft mit relativ großem Durchmesser und Innenquerschnitt angeformt ist, der auf den Pumpenkolbenschaft aufgesteckt wird. Um das Innere Tot-Volumen in dem Schaft zu reduzieren, wird ein Füllstück eingesetzt.

Ist der Schaft einteilig mit dem Grundkörper ausgebildet, so kann derselbe Austragkopf-Grundkörper nur mit einer bestimmten Größe von Stößeln verbunden werden. Ähnlich verhält es sich, wenn der Pumpkolben eine Montageeinheit mit dem Austragkopf bildet.

Die FR-A-2 588 490 beschreibt einen Schaum-Austragkopf für Ventile an Druckbehältern, bei dem der Austragkopf über ein kurzes dickes Zwischenstück auf den Ventilschaft aufgesetzt wird.

Der Erfindung liegt die Aufgabe zugrunde, Nachteile bekannter Ausbildungen zu vermeiden und insbesondere einen Austragkopf zu schaffen, der bei einfacher Ausbildung an unterschiedliche Austragvorrichtungen sowie gegebenenfalls an unterschiedliche Austragöffnungen angepaßt werden kann.

Gemäß der Erfindung kann ein gesonderter Schaft durch eine Steckverbindung, insbesondere ausschließlich durch Preßsitz, an dem Austragkopf befestigt sein, wobei dieser Schaft vorzugsweise mit einem Ende ein Verbindungsglied zur unmittelbaren Verbindung mit dem Betätigungsglied der Austragvorrichtung und/oder mit dem anderen Ende ein profiliertes Schaftende bildet, das z.B. der Führung des Medienstromes in wechselnden Richtungen dient. Bevorzugt ist dieses Schaftende in eine kurze, frei vorstehende Innenhülse des Austragkopfes so eingesetzt, daß der größte Teil der Länge des Schaftes vollständig berührungsfrei innerhalb des Austragkopfes liegt.

Der Schaft bzw. das festsitzend im Austragkopf angeordnete Schaftende weist zweckmäßig in Längsrichtung aneinanderschließende Schaftabschnitte unterschiedlicher Außenweite auf, wobei er zweckmäßig im Bereich des Verbindungsgliedes die größte und am anderen Schaftende die kleinste Schaftweite hat. Das Verbindungsglied weist nach Art einer Hülse bzw. Muffe eine zentrale Stecköffnung für die Aufnahme des Betätigungsgliedes der Austragvorrichtung auf.

Im wesentlichen unabhängig von dieser Ausbildung des Austragkopfes kann es auch vorteilhaft sein, wenn das der Austragöffnung zugehörige Ende des Schaftes einen reduzierten Düsenkern mit einer Stirn- bzw. Endwand bildet, axial benachbart zu welcher der Düsenkern am Umfang von mindestens einer Durchtrittsöffnung durchsetzt ist, welche einen vollständig innerhalb des Schaftes liegenden Abschnitt des Auslaßkanales mit einem am Außenumfang des Schaftes liegenden Abschnitt verbindet. Die Endwand, die nach Art einer U-förmigen Brücke über zwei Schenkel mit dem übrigen Schaft einteilig verbunden sein kann, kann an ihrer Endfläche, z.B. zur Bildung einer Dralleinrichtung, auch Nuten, Vertiefungen o.dgl. aufweisen und mit dieser Endfläche an einer im wesentlichen ununterbrochen durchgehenden inneren Stirnfläche des Austragkopfes anliegen, welche von einem die Austragöffnung bildenden Düsenkanal durchsetzt ist. Dadurch kann lediglich durch Verwendung eines anderen Schaftes die Strömungsbeeinflussung des Mediums vor Eintritt in den Düsenkanal verändert werden.

Der innerhalb des Schaftes liegende Abschnitt des Auslaßkanales weist zweckmäßig wenigstens auf einem an den Querkanal anschließenden Teil seiner Länge oder auf seiner ganzen Länge Querschnitte auf, die von der Kreisform abweichen, z.B. annähernd flach rechteckig oder derart sternförmig sind, daß z.B. drei um eine Mittelachse gleichmäßig verteilte, flache Nutquerschnitte mit ihren der Mittelachse zugekehrten, offenen Längsseiten aneinanderschließen.

Diese und weitere Merkmale von bevorzugten Weiterbildungen der. Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können. Ausführungsbeispiele der Erfindung sind in den Zeichnungen dargestellt und werden im folgenden näher erläutert. In den Zeichnungen zeigen:
- Fig. 1: einen erfindungsgemäßen Austragkopf im Axialschnitt mit angedeuteter Austragvorrichtung;
- Fig. 2: eine weitere Ausführungsform eines Austragkopfes;
- Fig. 3: die Anordnung gemäß Fig. 2, jedoch ohne Grundkörper des Austragkopfes;
- Fig. 4: den Schaft des Austragkopfes nach Fig. 2 im Axialschnitt und vergrößerter Darstellung;
- Fig. 5: eine Längsansicht des Schaftes gemäß Fig. 4 in vergrößerter Darstellung;
- Fig. 6: einen Querschnitt durch den Schaft gemäß Fig. 4;
- Fig. 7: eine weitere Ausführungsform eines Austragkopfes;
- Fig. 8: den Austragkopf gemäß Fig. 7 bei abgenommenem Austragkopf-Grundkörper;
- Fig. 9: den Schaft gemäß Fig. 7 im vergrößerten Axialschnitt;
- Fig. 10: einen Querschnitt durch den Schaft gemäß Fig. 9.

Der Austragkopf 1 gemäß Fig. 1 dient zur Betätigung und zum Medienanschluß an eine Austragvorrichtung 2, die z.B. eine Schubkolben-Pumpe 3 mit einer in einem Zylinder-Gehäuse 5 verschiebbaren Kolbeneinheit 4 aufweist. Das Gehäuse 5, das auch durch einen einfachen, der Kolbeneinheit 4 gegenüberliegend am Boden geschlossenen Behälter für die einmalige Entleerung gebildet sein kann, ist hier mit Hilfe einer Kappe 7 mit einem eingesetzten Zylinderdeckel bzw. einem Umfangsflansch gegen die Stirnseite des Halses eines Medien-Behälters 6 abgedichtet gespannt, in den das Gehäuse 5 mit einem ein Einlaßventil aufweisenden Ende hineinragt. Die Kolbeneinheit 4 bildet ein Auslaßventil 8 für einen sie im Innern bis zu einem Betätigungsschaft 9 durchsetzenden Pumpen-Auslaßkanal. Der Betätigungsschaft 9 dient als einzige, in der Mittelachse 10 der Pumpe 3 liegende Verbindung der Austragvorrichtung 2 mit dem Austragkopf 1 durch eine axiale Klemm- bzw. Steckverbindung.

Der durch zwei Kunststoff-Spritzteile gebildete Austragkopf 1 weist einen äußeren, vollständig freiliegenden, gehäuseartig hohlen Grundkörper 11 und einen vollständig versenkt in diesem liegenden, rohrartig an beiden Enden offenen einteiligen Schaft 12 auf, der nur im Bereich eines kurzen Endes in unmittelbarer, vollständig ummantelter Berührung mit dem Grundkörper 11 steht. Der Grundkörper 11 bildet an einem Ende eine flache, erweiterte Kappe 13, in welche im zusammengesetzten Zustand das vorstehende Ende des Gehäuses 5 bzw. der Zylinderdeckel hineinragt. Die geschlossene Stirnwand dieser Kappe 13 bildet eine Druck-Handhabe 14 zur Betätigung der Pumpe 3.

Über die Stirnwand steht ein gegenüber der Kappe 13 wesentlich reduzierter Austragstutzen 15 frei vor, der durch eine mit einem Ende einteilig an die Stirnwand anschließende Außenhülse 16 und eine nur über einen kleinen Teil von deren Länge reichende Innenhülse 17 gebildet ist. Die Innenhülse 17 geht mit ihrem von der Kappe 13 abgekehrten Ende einteilig in das zugehörige Ende der Außenhülse 16 über und bildet mit dieser eine Düsenkappe 18. Der Außenumfang der frei gegen die Kappe 13 vorstehenden Innenhülse 17 ist im wesentlichen über deren gesamte Länge gegenüber dem Innenumfang der Außenhülse 16 berührungsfrei. Die Stirnwand der Düsenkappe 18 ist am Ende des Austragstutzens 15 von einem Düsenkanal einer Zerstäuberdüse durchsetzt, die die Austragöffnung 19 der Austragvorrichtung 2 bildet.

Der Schaft 12 ist mit einem in der Außenweite mehrfach abgesetzten Schaftende 20, das nur etwa einem Viertel der Gesamtlänge des Schaftes 12 entspricht, fest sitzend in die Innenhülse 17 und die Düsenkappe eingepreßt und ausschließlich dadurch befestigt. Es ist denkbar, am Innenumfang der Außenhülse 16 Stützrippen o.dgl. vorzusehen, welche den Schaft 12 im Abstand von der Innenhülse 17 am Außenumfang in seiner Lage sichern. Das Schaftende 20 bildet als zugehörigen Endabschnitt des Schaftes 12 einen in eine Bohrung der Düsenkappe 18 eng anliegend eingreifenden Düsenkern 21, der die kleinste Außenweite aller Schaftabschnitte hat und bis an das innere Ende des Düsenkanales bzw. die dieses ringförmig umgebende, annähernd ebene Bodenfläche der Bohrung reicht.

Im Bereich des Überganges zwischen der Außen- und Innenhülse 16, 17 geht der Düsenkern 21 über eine annähernd ebene Ringschulter 36 in einen kurzen, spitzwinklig konischen Schaftabschnitt 22 über, an den wiederum ein im wesentlichen zylindrischer Schaftabschnitt 23 kontinuierlich anschließt. Dieser Schaftabschnitt 23 geht innerhalb der Innenhülse 17 in einen weiteren, spitzwinklig konischen und über das freie Ende der Innenhülse 17 hinausreichenden Schaftabschnitt 24 kontinuierlich über, an den ein längster, durchgehend zylindrischer Schaftabschnitt 25 kontinuierlich anschließt. Der Schaftabschnitt 25 ist von einer seinen Außenumfang anliegend umgebenden, geschlossenen Ummantelung frei und geht an dem vom Schaftende 20 abgekehrten Ende in ein erweitertes, hülsenförmiges Verbindungsglied 26 über, das gegenüber der Stirnwand berührungsfrei bis in die Kappe 13 hineinragt, jedoch gegenüber der offenen Kappenseite zurückversetzt ist. Das Verbindungsglied 26 bildet mit seinem Innenumfang eine am Boden von einer Ringschulter begrenzte Stecköffnung 27, die an den Betätigungsschaft 9 so angepaßt ist, daß dieser bis zum Anschlag seines Endes an der Ringschulter eingesetzt werden kann. Die Stecköffnung 27 kann am Einführende trichterförmig erweitert sein und zwischen ihren Enden mindestens einen vorstehenden Ringwulst als Abdichtung und Klemmzone für den Betätigungsschaft 9 aufweisen.

Der Schaft 12 bildet einen Abschnitt 29 eines unmittelbar an den Pumpen-Auslaßkanal des Betätigungsschaftes 9 durch die genannte Steckverbindung anzuschließenden Auslaßkanales 28. Der Abschnitt 29 reicht von dem Verbindungsglied 26 bis zum Düsenkern 21 bzw. zur Ringschulter 36 und ist bohrungsartig ausschließlich vom Mantel des Schaftes 12 begrenzt, sowie von eingesetzten Teilen frei. Im Bereich der Ringschulter 36 geht der Auslaßkanal 28 in einen den Schaft 12 diametral durchsetzenden und ebenfalls über seine Länge im wesentlichen konstante Querschnitte aufweisenden Querkanal 31 über, der etwa gleiche Durchflußquerschnitte wie der Abschnitt 29 hat. Der Querkanal 31 durchsetzt den Außenumfang des Schaftes 12 nur im Bereich des Düsenkernes 21 mit zwei voneinander abgekehrten Durchtrittsöffnungen 33, die gleich weit wie der Querkanal 31 sind und an die Ringschulter 36 anschließen.

Der Düsenkern 21 bildet dadurch eine im Abstand der Ringschulter 36 gegenüberliegende Endwand 34, deren Innenseite 35 den Querkanal 31 begrenzt und die über zwei einander gegenüberliegende, den Querkanal 31 und die Durchtrittsöffnungen 33 seitlich begrenzenden Schenkel 38 mit dem Schaftabschnitt 22 bzw. der Ringschulter 36 einteilig verbunden ist. Von der Ringschulter 36 reichen bis zur Endfläche 39 des Schaftes 12 bzw. zur Außenseite der Endwand 34 Längskanäle 32, von denen jeder eine Durchtrittsöffnung 33 mit einer gemeinsamen, unmittelbar benachbart zum inneren Ende des Düsenkanales liegenden Dralleinrichtung 37 verbindet. Jeder Längskanal 32 ist durch eine Axialnut gebildet, deren Bodenfläche zweckmäßig um die Mittelachse 10 gekrümmt ist und die gleich breit wie oder breiter als die zugehörige Durchtrittsöffnung 33 sein kann, wobei ihre Durchflußquerschnitte über ihre Länge zweckmäßig konstant sind. Die Nuten sind im Außenumfang des Düsenkernes 21 vorgesehen und durch den zugehörigen Innenumfang der Düsenkappe 18 an den offenen Nut-Längsseiten verschlossen.

Die Ringschulter 36 liegt dicht an einer entsprechenden Ringschulter der Düsenkappe 18 an, in die auch die Schaftabschnitte 22, 23, 24 dicht und selbsthemmend eingreifen. Bei Pumpbetätigung strömt das Medium durch den Kanalabschnitt 29 und den Querkanal 31 in die wesentlich engeren Längskanäle 32 und dann in nochmals engere, in der Endfläche 39 vorgesehene Verbindungskanäle, durch welche das Medium in eine Rotationsströmung um die Düsenachse versetzt und dann durch den Düsenkanal fein zerstäubt zum Gebrauch aufgetragen wird.

Zur Montage kann der Austragkopf 1 auch nach der Befestigung der Pumpe 3 am Behälter 6 auf den Betätigungsschaft 9 aufgesteckt werden, da eine hierbei erfolgende, durch Anschlag der Kolbeneinheit 4 begrenzte Pumpbetätigung infolge der vorgesehenen Volumenverhältnisse höchstens zu einer Medienfüllung des Kanalabschnittes 29, nicht jedoch zu einem Austrag von Medium führt. Das Verbindungsglied 26 kann in Ausgangsstellung der Pumpe in das Gehäuse 5 bzw. den Zylinderdeckel eingreifen und in Pumphub-Endstellung vollständig innerhalb des Gehäuses 5 liegen.

Gemäß den Fig. 2 bis 5 geht der Schaftabschnitt 25 mit annähernd kontinuierlicher Außenweite bis zur Ringschulter 36 bzw. dem Düsenkern 21 durch, wobei er am Ende einen angephasten Schaftabschnitt 22 zum leichteren Einführen in die am Innenumfang über die gesamte Länge zylindrische Innenhülse 17 aufweisen kann.

Der zylindrische Abschnitt 29 des Auslaßkanales 28 geht in geringem Abstand vor dem Querkanal 31 in einen engeren Abschnitt 30 über, der gemäß Fig. 6 Flachquerschnitt derart hat, daß dadurch die Schenkel 38 gebildet sind, so daß der Außendurchmesser des Düsenkernes 21 etwa in der Größenordnung des Abschnittes 29 liegen kann bzw. gegenüber dessen Innenweite nur etwa um die Tiefe der Längskanäle 32 größer ist.

Gemäß Fig. 5 ist jeder Längskanal 32 im Querschnitt ringsegmentförmig und über einen Verbindungskanal 40 etwa tangential an eine zentrale Kammer oder Vertiefung 41 angeschlossen. Der Verbindungskanal 40 und die Vertiefung 41 sind durch Ausnehmungen in der Endfläche 39 gebildet. Jeder Verbindungskanal 40 nimmt vom Längskanal 32 in Richtung zur Vertiefung 41 im Querschnitt keilförmig ab, wobei er am weiteren Eintrittsende einen gegenüber dem Längskanal 32 nur etwa halb so großen Durchflußquerschnitt aufweist, nämlich nur über einen Teil der Breite dieses Längskanales 32 reicht. Eine Keilflanke 42 des nutförmigen Verbindungskanales 40 erstreckt sich etwa von einer Flanke des Längskanals 32 tangential an den Innenumfang der kreisrunden Vertiefung 41, deren Durchmesser in der Grössenordnung der Breite des Längskanales 32 liegt. Dadurch wird bei einfacher Ausbildung eine hohe Zerstäubungswirkung erzielt.

Das Verbindungsglied 26 weist gemäß Fig. 4 eine mehrfach im Durchmesser abgesetzte Stecköffnung 27 und an deren offenem Ende eine Erweiterung für die Aufnahme eines entsprechend erweiterten Bundes des Betätigungsschaftes 9 auf, in welchen gemäß Fig. 1 ein Schaftteil eines Kolbenkernes der Kolbeneinheit 4 so gesteckt werden kann, daß eine Kolbenmanschette mit vorbestimmter Axialspannung festgelegt ist.

Gemäß den Fig. 7 bis 10 geht der Außenumfang des Düsenkernes 21 unmittelbar in den Schaftabschnitt 22 über. Am freien Ende ist der Düsenkern 21 mit einer abgesetzten Ringschulter 43 versehen, die mit der Düsenkappe 18 einen Ringkanal an der Außenseite der Endwand 34 bildet. Der Auslaßkanal 28 bildet im Bereich des Abschnittes 29 drei längsnutförmige, jedoch miteinander kommunizierende und sternförmig um die Mittelachse 10 angeordnete Kanäle, die bis zur Innenseite 35 der Stirnwand 34 reichen. Ein einziger bis alle Nutkanäle sind jeweils über einen Querkanal 31 und eine Durchtrittsöffnung 33 an einen Längskanal 32 angeschlossen, der in die Ringschulter 43 mündet. Dadurch können drei gleichmäßig über den Umfang verteilte Querkanäle 31 und entsprechend angeordnete Durchtrittsöffnungen 33 sowie Längskanäle 32 vorgesehen werden. Die jeweilige Durchtrittsöffnung 33 liegt etwa in der Ebene der Bodenwand des zugehörigen Nutkanales des Abschnittes 39. Die Querwand 34 ist über drei Schenkel mit dem geschlossenen Mantel des Düsenkernes 21 verbunden, wobei jeweils zwischen zwei benachbarten Schenkeln eine Durchtrittsöffnung 33 vorgesehen ist.

Die die jeweilige Durchtrittsöffnung 33 der Innenseite 39 gegenüberliegend begrenzende Schulter 36 liegt hier im Abstand vor dem Schaftabschnitt 22 im Mantel des Düsenkernes 21. Ist der Schaft durch die Innenhülse auf größerer Länge bzw. bis zum Verbindungsglied 26 ummantelt, so kann der Querkanal 31 auch wesentlich näher beim Verbindungsglied liegen und die Längskanäle 32 sind entsprechend verlängert.

Jedes beschriebene Merkmal kann bei allen Ausführungsformen vorgesehen werden.

## Patentansprüche

1. Austragkopf für Medien-Austragvorrichtungen (2) mit einem Grundkörper (11), einer Austragöffnung (19), bei der ein als gesonderter Bauteil ausgebildeter langgestreckter Schaft (12) zur Verbindung des Austragkopfes (1) mit einem Betätigungsglied (9) der Austragvorrichtung (2) vorgesehen und mit einem ummantelten Schaftende (20) in eine Hülse (17) des Grundkörpers (11) festsitzend eingesetzt ist, wobei das in die Hülse (17) eingesetzte Schaftende (20) kürzer ist als der restliche Schaft.

2. Austragkopf nach Anspruch 1, dadurch gekennzeichnet, daß der Schaft (12) durch einen im wesentlichen frei innenliegenden Bauteil gebildet ist, der nur am zugehörigen Schaftende (20) zur Befestigung vom Grundkörper (11) ummantelt und vorzugsweise wenigstens über den größten Teil seiner Länge von innenliegenden Einbauteilen frei ist, wobei der Schaft (12) weniger als ein Viertel seiner Länge vom Grundkörper (11) ummantelt ist, und/oder die ummantelte Länge höchstens doppelt so groß wie die mittlere Schaftweite ist.

3. Austragkopf nach Anspruch 1 oder 2, dadurch gekennzeichnet, daß das ummantelte Schaftende (20) mindestens einen im Durchmesser reduzierten und/oder mindestens einen konisch verjüngten Schaftabschnitt (21 bis 24) aufweist, an den eine Aufnahmeöffnung des Grundkörpers (11) vorzugsweise eng angepaßt ist.

4. Austragkopf nach einem der vorhergehenden Ansprüche, dadurch gekennzeichnet, daß ein, insbesondere erweitertes, hinteres Schaftende ein Verbindungsglied (26) zur unmittelbaren Verbindung mit dem Betätigungsglied (9), wie eine Steckmuffe zur Aufnahme eines Kolbenschaftes bildet und/oder bis in eine Kappe (13) des Grundkörpers (11) reicht, wobei vorzugsweise nur das Verbindungsglied (26) für die Aufnahme eines in den Schaft eingreifenden Bauteils vorgesehen ist.

5. Austragkopf nach einem der vorhergehenden Ansprüche, dadurch gekennzeichnet, daß der Schaft (12) über den größten Teil seiner Länge innerhalb einer Außenhülse (16) eines Austragstutzens (15) berührungsfrei liegt, der mit der Hülse (17) eine die Austragöffnung (19) aufweisende Endkappe (18) bildet und/oder am anderen Ende in eine erweiterte, eine Betätigungs-Handhabe (14) bildende Kappe (13) für die Austragvorrichtung (2) übergeht.

6. Austragkopf nach einem der vorhergehenden Ansprüche, dadurch gekennzeichnet, daß der Schaft (12) über den größten Teil seiner Länge und auf einem Teil seines befestigten Schaftendes (20) einen im Querschnitt nur vom Schaft begrenzten Abschnitt (29) eines Auslaßkanales (28) aufweist, der insbesondere wenigstens auf einem Teilabschnitt von der Kreisform abweichende Querschnitte, wie Flachquerschnitte, Sternquerschnitte o. dgl. hat, wobei vorzugsweise ein innenliegender Abschnitt (30) des Auslaßkanales (28) wenigstens im Bereich des vorderen Schaftendes (20) einen reduzierten Flachquerschnitt bildet, dessen Flachseiten insbesondere Innenseiten von Schenkeln (38) einer Endwand (34) bilden und/oder wobei das vordere Schaftende (20), insbesondere zwischen jeder Durchtrittsöffnung (33) und der Endfläche (39) des Schaftes, mindestens einen Längskanal (32) aufweist, der im Querschnitt annähernd ringsegmentförmig am Außenumfang des Düsenkernes (21) liegen und eine gegenüber seiner Tiefe wesentlich größere Breite aufweisen kann.

7. Austragkopf für Medien-Austragvorrichtungen mit einem Grundkörper (11), einer Austragöffnung (19) und einem zur Verbindung des Austragkopfes (1) mit einem Betätigungsglied (9) der Austragvorrichtung (2) vorgesehenen, in den Austragkopf eingesetzten Schaft (12), der im Bereich eines vorderen Schaftendes (20) und im Abstand hinter der zugehörigen Endfläche (39) mindestens einen an eine Außenseite und zur Austragöffnung (19) führenden Querkanal (31) aufweist, der an der Innenseite (35) einer die Endfläche (39) bilden Endwand (34) liegt und/oder durch diese im wesentlichen ebene Innenseite und eine gegenüberliegende Schulter (36) begrenzt ist.

8. Austragvorrichtung nach einem der vorhergehenden Ansprüche, dadurch gekennzeichnet, daß das vordere Schaftende (20) des Schaftes (12) mit einem Endabschnitt einen im Querschnitt reduzierten Düsenkern (21) bildet, dessen Mantel vorzugsweise der Querkanal (31) an mindestens einer von gegeneinander versetzten Seiten mit wenigstens einer Durchtrittsöffnung (33) durchsetzt und der insbesondere die dem Ende des innenliegenden Abschnittes (29) des Auslaßkanales (28) als Querbrücke gegenüberliegende Endwand (34) bildet, die über mindestens einen an die jeweilige Durchtrittsöffnung (33) angrenzenden Mantel-Schenkel (38) mit dem benachbarten Schaftabschnitt (22) verbunden ist.

9. Austragkopf nach einem der vorhergehenden Ansprüche, dadurch gekennzeichnet, daß der Außenumfang eines durch ein ummanteltes Schaftende (20) gebildeten Düsenkernes (21) an einen benachbarten Schaftabschnitt (22) über eine annähernd ebene Ringschulter (36) anschließt, die vorzugsweise eine hintere Begrenzung mindestens einer Durchtrittsöffnung (33) eines Querkanales (31) und/oder eine am Grundkörper (11) anliegende Dichtfläche bildet.

10. Austragkopf nach einem der vorhergehenden Ansprüche, dadurch gekennzeichnet, daß an der Endfläche (39) des vorderen Schaftendes (20) des Schaftes (12) Vertiefungen als querliegende Verbindungskanäle (40), Strömungs-Dralleinrichtung (37), zentrale Endkammer (41) o.dgl. vorgesehen sind, die an offenen Seiten von dem Grundkörper (11) begrenzt sind und zu einem Düsenkanal führen und daß vorzugsweise alle Vertiefungen nur in der Endfläche (39) des Schaftendes (20) vorgesehen sind sowie die zugehörige, an dieser Endfläche (39) insbesondere festsitzend anliegende Innenfläche des Grundkörpers (11) im wesentlichen ununterbrochen gleichförmig durchgeht.

11. Austragkopf nach einem der vorhergehenden Ansprüche, dadurch gekennzeichnet, daß an einer vorderen Endfläche (39) des Schaftes (12) tangentiale und/oder in Strömungsrichtung durch keilförmige Flanken verengte Verbindungskanäle (40) vorgesehen sind, die insbesondere von gegenüber ihren weiteren Enden weiteren Längskanälen (32) ausgehend an eine zentrale erweiterte Vertiefung (41) anschließen, wobei vorzugsweise eine Flanke (42) des jeweiligen Verbindungskanales (40) im wesentlichen tangential an den Innenumfang der zentralen Vertiefung (41) und/oder an eine seitliche Flanke eines Längskanales (32) anschließt.

## Claims

1. Discharge head for medium discharge apparatuses (2) with a basic body (11), a discharge opening (19), in which an elongated shaft (12) constructed as a separate component is provided for the connection of the discharge head (1) to an operating member (9) of the discharge apparatus (2) and with a jacketed shaft end (20) is inserted in firmly seated manner in a sleeve (17) of the basic body (11), the shaft end (20) inserted in the sleeve (17) being shorter than the remaining shaft.

2. Discharge head according to claim 1, characterized in that the shaft (12) is formed by a substantially free, inner component, which is only jacketed by the basic body (11) at the associated shaft end (20) for fixing and preferably at least over most of its length is free from internal components, the shaft (12) being jacketed by the basic body (11) over less than a quarter of its length and/or the jacketed length is at the most twice as large as the average shaft width.

3. Discharge head according to claims 1 or 2, characterized in that the jacketed shaft end (20) has at least one diameter-reduced and/or at least one conically tapering shaft portion (21 to 24), to which is preferably closely adapted a reception opening of the basic body (11).

4. Discharge head according to one of the preceding claims, characterized in that a, more particularly widened, rear shaft end forms a connecting member (26) for direct connection to the operating member (9), such as a plug muff for the reception of a piston shaft and/or extends into a cap (13) of the basic body (11) and preferably substantially only the connecting member (26) is provided for the reception of a component engaging in the shaft.

5. Discharge head according to one of the preceding claims, characterized in that, over most of its length, the shaft (12) rests in contact-free manner within an outer sleeve (16) of a discharge connection (15), which forms with the sleeve (17) an end cap (18) having the discharge opening (19) and/or at the other end passes into a widened cap (13) for the discharge apparatus (2) forming an operating handle (14).

6. Discharge head according to one of the preceding claims, characterized in that the shaft (12), over most of its length and part of its fixed shaft end (20) has a portion (29) of an outlet channel (28) whose cross-section is only limited by the shaft and which in particular at least over part has cross-sections differing from the circular shape, such as flat, radial or similar cross-sections and preferably an inner portion (30) of the outlet channel (28) at least in the vicinity of the front shaft end (20) forms a reduced flat cross-section, whose flat sides in particular form insides of legs (38) of an end wall (34) and/or in which the front shaft end (20) particularly between each passage opening (33) and the end face (39) of the shaft, has at least one longitudinal channel (32), whose cross-section rests approximately in ring segmental manner on the outer circumference of the nozzle core (21) and has a much greater width than its depth.

7. Discharge head for medium discharge apparatuses with a basic body (11), a discharge opening (19) and a shaft (12) inserted in the discharge head and provided for connecting the discharge head (1) to an operating member (9) of the discharge apparatus (2) and which in the vicinity of a front shaft end (20) and spaced behind the associated end face (39) has at least one transverse channel (31) leading to an outside and to the discharge opening (19) and which is located on the inside (35) of an end wall (34) forming the end face (39) and/or is bounded by said substantially planar inside and a facing shoulder (36).

8. Discharge head according to one of the preceding claims, characterized in that the front shaft end (20) of the shaft (12) with an end portion forms a cross-section-reduced nozzle core (21), whose jacket preferably traverses the transverse channel (31) at at least one of the displaced sides with at least one passage opening (33) and in particular forms the end wall (34) facing as a cross-bridge the end of the inner portion (29) of the outlet channel (28) and which is connected by means of at least one jacket leg (38) adjacent to the passage opening (33) to the adjacent shaft portion (22).

9. Discharge head according to one of the preceding claims, characterized in that the outer circumference of a nozzle core (21) formed by a jacketed shaft end (20) is connected to an adjacent shaft portion (22) by means of an approximately planar ring shoulder (36), which preferably forms a rear boundary of at least one passage opening (33) of a transverse channel (31) and/or a sealing face engaging on the basic body (11).

10. Discharge head according to one of the preceding claims, characterized in that on the end face (39) of the front end (20) of the shaft (12) are provided depressions as transverse connecting channels (40), flow twisting device (37), central end chamber (41), etc. and which are bounded at the open sides by the basic body (11) and lead to a nozzle channel and that preferably all the depressions are provided only in the end face (39) of the shaft end (20) and the associated inner face of the basic body (11), which is particularly fixed on said end face (39) passes through in uninterrupted, uniform manner.

11. Discharge head according to one of the preceding claims, characterized in that on a front end face (39) of the shaft (12) are provided tangential connecting channels (40) and/or those which are narrowed in the flow direction by wedge-like flanks, which are connected to a central, widened depression (41) in particular by longitudinal channels (32) wider than their wider ends and preferably one flank (42) of the connecting channel (40) is connected substantially tangentially to the inner circumference of the central depression (41) and/or to a lateral flank of a longitudinal channel (32).

## Revendications

1. Tête distributrice pour des dispositifs distributeurs de produits (2), laquelle comprend un corps de base (11) et un orifice distributeur (19), et dans laquelle une tige allongée (12) réalisée sous la forme d'un élément constitutif séparé est prévue pour relier la tête distributrice (1) à un organe d'actionnement (9) du dispositif distributeur (2) en étant enfoncée à montage fixe dans un manchon (17) du corps de base (11) par une extrémité de tige emboîtée (20), cependant que l'extrémité (20) de la tige qui est enfoncée dans le manchon (17) est plus courte que le reste de la tige.

2. Tête distributrice selon la revendication 1, caractérisée par le fait que la tige (12) est formée par un élément constitutif qui est situé intérieurement en étant libre pour l'essentiel, qui n'est entouré par le corps de base (11) qu'à l'extrémité associée (20) de la tige en vue de sa fixation, et qui est de préférence libre de tout élément constitutif situé intérieurement, du moins sur la plus grande partie de sa longueur, cependant que la tige (12) est entourée par le corps de base (11) sur moins d'un quart de sa longueur et/ou que sa longueur entourée est au maximum deux fois aussi grande que la largeur moyenne de la tige.

3. Tête distributrice selon la revendication 1 ou 2, caractérisée par le fait que l'extrémité emboîtée (20) de la tige présente au moins une partie de tige (21 à 24) dont le diamètre est réduit et/ou au moins une partie de tige qui se rétrécit en cône et sur laquelle est ajustée, étroitement de préférence, une ouverture formant logement du corps de base (11).

4. Tête distributrice selon l'une des revendications précédentes, caractérisée par le fait qu'une extrémité arrière de la tige, en particulier élargie, constitue, en vue de la liaison directe avec l'organe d'actionnement (9), un organe de liaison (26) comme un manchon à enfoncement destiné à recevoir une tige de piston, et/ou qu'elle arrive jusque dans un capuchon (13) du corps de base (11), cependant que, de préférence, seul l'organe de liaison (26) est prévu pour recevoir un élément constitutif qui pénètre dans la tige.

5. Tête distributrice selon l'une des revendications précédentes, caractérisée par le fait que la tige (12) est située sans contact, sur la plus grande partie de sa longueur, à l'intérieur d'un manchon extérieur (16) d'une tubulure distributrice (15) qui constitue avec le manchon (17) un capuchon d'extrémité (18) comportant l'orifice distributeur (19) et/ou qui se prolonge à l'autre extrémité par un capuchon élargi (13), celui-ci constituant une poignée d'actionnement (14) en étant destiné au dispositif distributeur (2).

6. Tête distributrice selon l'une des revendications précédentes, caractérisée par le fait que la tige (12) présente, sur la plus grande partie de sa longueur et sur une partie de son extrémité de fixation (20), une partie (29) d'un canal de sortie (28) qui n'est délimitée que par la tige en section transversale et qui présente en particulier, du moins sur une partie de son étendue, des sections transversales différentes de la forme circulaire, comme des sections transversales plates, des sections transversales en étoile ou similaires, cependant que, de préférence, une partie (30) du canal de sortie (28) qui est située à l'intérieur forme, du moins dans la région de l'extrémité avant (20) de la tige, une section transversale plate réduite dont les côtés plats constituent en particulier des côtés intérieurs de branches (38) d'une paroi terminale (34) et/ou que l'extrémité avant (20) de la tige, en particulier entre chaque ouverture de passage (33) et la surface terminale (39) de la tige, présente au moins un canal longitudinal (32) qui peut être situé contre le pourtour extérieur du noyau de buse (21) en étant approximativement en forme d'arc de cercle en section transversale et qui peut présenter une largeur nettement plus importante que sa profondeur.

7. Tête distributrice pour des dispositifs distributeurs de produits, comprenant un corps de base (11), un orifice distributeur (19) et une tige (12) qui est prévue pour relier la tête distributrice (1) à un organe d'actionnement (9) du dispositif distributeur (2), qui est enfoncée dans la tête distributrice (1) et qui présente, dans la région d'une extrémité avant (20) de la tige, à l'arrière de la surface terminale associée (39) et à distance de celle-ci, au moins un canal transversal (31) qui conduit à un côté extérieur et à l'orifice distributeur (19), qui est situé sur le côté intérieur (35) d'une paroi terminale (34) formant la surface terminale (39) et/ou qui est délimité par ce côté intérieur, plan pour l'essentiel, et par un épaulement opposé (36).

8. Tête distributrice selon l'une des revendications précédentes, caractérisée par le fait que l'extrémité avant (20) de la tige (12) forme par une partie terminale un noyau de buse (21) dont la section transversale est réduite, dont la paroi latérale passe de préférence par le canal transversal (31) par au moins une ouverture de passage (33) sur l'un au moins de côtés décalés les uns par rapport aux autres et qui constitue en particulier la paroi terminale (34), celleci faisant face sous la forme d'un pont transversal à l'extrémité de la partie située intérieurement (29) du canal de sortie (28) et étant reliée à la partie de tige voisine (22) par l'intermédiaire d'au moins une branche de paroi latérale (38) qui est contiguë à l'ouverture de passage (33) correspondante.

9. Tête distributrice selon l'une des revendications précédentes, caractérisée par le fait que le pourtour extérieur d'un noyau de buse (21) formé par une extrémité entourée (20) de la tige se raccorde à une partie voisine (22) de la tige par l'intermédiaire d'un épaulement annulaire (36) approximativement plan qui constitue de préférence une délimitation arrière d'au moins une ouverture de passage (33) d'un canal transversal (31) et/ou une surface d'étanchéité qui porte sur le corps de base (11).

10. Tête distributrice selon l'une des revendications précédentes, caractérisée par le fait qu'il est prévu sur la surface terminale (39) de l'extrémité avant (20) de la tige (12) des renfoncements qui sont réalisés sous la forme de canaux de liaison transversaux (40), d'un dispositif (37) impartissant une rotation à l'écoulement, d'une chambre terminale centrale (41) ou similaire, qui sont délimités par le corps de base (11) sur des côtés ouverts et qui conduisent à un canal de buse, et par le fait que, de préférence, tous les renfoncements ne sont prévus que dans la surface terminale (39) de l'extrémité (20) de la tige en passant d'une manière uniforme et pour l'essentiel ininterrompue par la surface intérieure associée du corps de base (11) qui porte sur cette surface terminale (39), en particulier d'une façon fixe.

11. Tête distributrice selon l'une des revendications précédentes, caractérisée par le fait qu'il est prévu sur une surface terminale avant (39) de la tige (12) des canaux de liaison (40) tangentiels et/ou rétrécis dans la direction de l'écoulement par des flancs en forme de coins qui se raccordent en particulier à un renfoncement central élargi (41) en partant de canaux longitudinaux (32) plus larges que leurs extrémités les plus larges, cependant que, de préférence, un flanc (42) du canal de liaison correspondant (40) se raccorde, tangentiellement pour l'essentiel, au pourtour intérieur du renfoncement central (41) et/ou à un bord latéral d'un canal longitudinal (32).
